# EUROPÄISCHE PATENTSCHRIFT

(11) **EP 0 037 914 B1**
(45) Veröffentlichungstag und Bekanntmachung des Hinweises auf die Patenterteilung: **19.09.1984**
(21) Anmeldenummer: 81102022.1
(22) Anmeldetag: 18.03.1981
(51) Int. Cl.: B24C 3/26

(54) **Vorrichtung zum Strahlen von Werkstücken**
Blasting apparatus for workpièces
Installation de sablage de pièces

(30) Priorität: 11.04.1980 DE 3014030
(43) Veröffentlichungstag der Anmeldung: 21.10.1981
(73) Patentinhaber: Alfred Gutmann Gesellschaft für Maschinenbau GmbH & Co., D-2000 Hamburg 50 (DE)
(72) Erfinder: Zeidler, Johannes P., D-2057 Reinbek (DE)
(74) Vertreter: von Raffay, Vincenz, Dipl.-Ing.

## Beschreibung

Die Erfindung betrifft eine Vorrichtung zum Strahlen von Werkstücken durch mindestens ein Schleuderwerk, das in eine durch ein Muldenband aus Gummilamellen gebildete Muldenbandtrommel abstrahlt, sowie mit einer Beschikkungs- und Entleerungsvorrichtung.

Es sind Vorrichtungen der eingangs genannten Art in der unterschiedlichsten Weise bekannt. Das endlose Muldenband läuft um entsprechende Umlenkrollen um und wird selbständig angetrieben. Die Mulde wird an den Stirnseiten durch Seitenscheiben seitlich begrenzt. Die Werkstücke werden in die auf diese Weise gebildete Muldenbandtrommel eingegeben, umgewälzt und mit Hilfe der Schleuderwerke bestrahlt. Bei bekannten Vorrichtungen bestehen die Lamellen bzw. Glieder des Muldenbandes vollständig aus Gummi. Dieser Werkstoff ist einem verhältnismäßig großen Verschleiß durch Abrieb und insbesondere Schnittverletzungen durch scharfkantige Werkstücke ausgesetzt, so daß die Lebensdauer des Muldenbandes bei bestimmten Anwendungsfällen verhältnismäßig gering ist (siehe z. B. DE-A-2 557 909 und US-A-2204636).

Der Erfindung liegt nun die Aufgabe zugrunde, eine Vorrichtung der eingangs genannten Art zu schaffen, deren Muldenband bei bestimmten Anwendungsfällen einem sehr viel geringeren Verschleiß ausgesetzt ist.

Diese Aufgabe wird dadurch gelöst, daß die Gummilamellen des Muldenbandes auf der dem oder den Schleuderwerken zugewandten Seite mit einer Metallauflage versehen sind. In vorteilhafter Weise besteht die Metallauflage aus einer verschleißarmen Materialgüte, z. B. Stahlguß.

Mit Hilfe eines Vulkanisationsverfahrens werden Gummi- und Metall- bzw. Stahlgußauflage miteinander verbunden, wobei die Auflage nur dort vorhanden zu sein braucht, wo ein Verschleiß zu erwarten ist, d. h. nur auf der im Betrieb oben liegenden Seite. Es hat sich erstaunlicherweise gezeigt, daß sich die Metallauflage so gut mit den Gummilamellen verbinden läßt, daß die übrigen Eigenschaften des Muldenbandes wie Schalldämpfung, Falldämpfung der Werkstücke erhalten bleiben, gleichzeitig aber die Lebensdauer erheblich verlängert wird.

Im folgenden wird die Erfindung unter Hinweis auf die Zeichnung anhand eines Ausführungsbeispiels näher erläutert. Es zeigt
Fig. 1 eine schematische Seitenansicht einer Vorrichtung nach der Erfindung und
Fig. eine Seitenansicht einer Lamelle mit Stahlgußauflage.

Die in der Zeichnung dargestellte Vorrichtung besteht aus einem Gehäuse 1, in dessen oberem Bereich ein Schleuderwerk 2 angeordnet ist. Das Schleuderwerk 2 strahlt in eine Muldenbandtrommel ab, die durch ein umlaufendes Muldenband 3 und Seitenscheiben 4 gebildet wird. Das Muldenband 3 wird bei 5 angetrieben. Zur Beschickung ist ein Schwenkbehälter vorgesehen, der gestrichelt auch in der Stellung dargestellt ist, in der die Muldenbandtrommel beschickt wird.

In Fig. 2 ist eine Gummilamelle 7 dargestellt, die mit einer Verschleißschutzauflage 8 aus Metall versehen ist. Die Stahlgußauflage 8 erstreckt sich soweit über den Umfang, wie es durch den möglichen Verschleiß vorgegeben ist.

## Patentansprüche

Vorrichtung zum Strahlen von Werkstücken durch mindestens ein Schleuderwerk, das in eine durch ein Muldenband aus Gummilamellen gebildete Muldenbandtrommel abstrahlt, sowie mit einer Beschickungs- und Entleerungsvorrichtung, dadurch gekennzeichnet, daß die Gummilamellen (7) des Muldenbandes (3) auf der dem oder den Schleuderwerken (2) zugewandten Seite mit einer verschleißarmen Metallauflage (8) versehen sind.

## Claims

Apparatus for slot-blasting of workpieces with a centrifugal wheel, which throws the blasting material in a trough belt drum defined by a trough belt made out of rubber segments and having a loading- and a discharge means, characterized in that the rubber segments (7) of the trough belt (3) are provided on the side directed to the centrifugal wheel (2) with a metall coating of wear resistant material.

## Revendications

Appareil pour le sablage ou le grenaillage de pièces par au moins un mécanisme de projection qui projette le sable ou la grenaille dans un tambour en auge à bande constitué d'une bande formant auge composée de lamelles ou maillons de caoutchouc, l'appareil comprenant en plus un dispositif de chargement et de déchargement, caractérisé en ce que les lamelles de caoutchouc (7) de la bande formant auge (3) sont pourvues d'un garnissage métallique (8) à faible usure sur le côté tourné vers le mécanisme ou les meca- nismes de projection (2).
